# FASCICULE DE BREVET EUROPEEN

(11) **EP 3 465 030 B1**
(45) Date de publication et mention de la délivrance du brevet: **29.01.2020**
(21) Numéro de dépôt: 17735183.0
(22) Date de dépôt: 02.06.2017
(51) Int. Cl.: F25B 41/06, F25B 9/02, F28F 13/00, F28D 7/02, F28D 7/04

(54) **DISPOSITIF CRYOGENIQUE A ECHANGEUR COMPACT**
KRYOGENE VORRICHTUNG MIT KOMPAKTEM WÄRMETAUSCHER
CRYOGENIC DEVICE WITH COMPACT EXCHANGER

(30) Priorité: 06.06.2016 FR 1655128
(43) Date de publication de la demande: 10.04.2019
(73) Titulaire: LYNRED, 91120 Palaiseau (FR)
(72) Inventeur: TERME, Jean-Christophe, 38250 Lans En Vercors (FR); SULTAN, Ahmad, 38120 Saint Egreve (FR)
(74) Mandataire: Cabinet Laurent & Charras
(86) Numéro de dépôt international: PCT/FR2017/051390
(87) Numéro de publication internationale: WO 2017/212148

(56) Documents cités:
- FR-A1- 2 477 406
- US-A- 4 739 634
- US-A- 4 781 033
- US-A1- 2001 030 040

## Description

### DOMAINE DE L'INVENTION

L'invention se situe dans le domaine général des machines à froid, et plus particulièrement dans les dispositifs de génération de froid destinés à permettre le fonctionnement de certains types de détecteurs, et plus particulièrement des détecteurs infra-rouges du type refroidi, également dénommés détecteurs infra-rouges quantiques.

Elle vise plus particulièrement des dispositifs du type en question mettant en œuvre comme source de froid, le principe de la détente dite « Joule-Thomson ».

### ETAT ANTERIEUR DE LA TECHNIQUE

Dans le cadre particulier des détecteurs infra-rouges, on souhaite pour une raison évidente d'encombrement, limiter le volume de la source cryogénique. De fait, les machines cryogéniques miniatures utilisent fréquemment le principe de détente de « Joule-Thomson », permettant ainsi de disposer d'une puissance cryogénique importante, et par conséquent d'un refroidissement rapide, notamment de détecteurs infra-rouges ou de composés électroniques nécessitant pour leur fonctionnement de fonctionner à des températures particulièrement basses.

Il est connu que la performance de telles machines cryogéniques dépend de l'efficacité de l'échange thermique qui intervient entre le fluide haute pression et le fluide basse pression avant que la détente du fluide n'intervienne. L'efficacité de l'échange thermique est donc primordiale.

A cet effet, les dispositifs de l'art antérieur mettent en œuvre un échangeur à contre-courant du type Hampson, dans lequel le fluide haute pression circule dans un capillaire entourant un manchon ou mandrin cylindrique, obturé par une mousse isolante. L'échange thermique intervient à la périphérie du manchon, au niveau duquel circule à contre-courant le fluide basse pression. Le document FR 2 477 406 A1 divulgue un dispositif de génération de froid suivant le préambule de la revendication 1.

Afin d'optimiser cet échange thermique, on a proposé d'augmenter la surface d'échanges entre le fluide haute pression et le fluide basse pression, en munissant le capillaire d'ailettes radiales. Si certes, la surface d'échange thermique s'en trouve augmentée, en revanche, la présence des ailettes, en raison de leur épaisseur, augmente l'écartement entre deux spires consécutives, et partant diminue le nombre de spires du capillaire pour une longueur donnée du mandrin, neutralisant à tout le moins partiellement l'optimisation recherchée de l'échange.

Dans le même but, il a également été proposé d'accroître la longueur de l'échangeur, et plus particulièrement la longueur du capillaire. On se heurte alors à la problématique de l'encombrement dudit échangeur, et donc de la machine à froid.

On a également proposé de réduire la conduction axiale dans l'échangeur, inhérente à la mise en œuvre du mandrin, et source de perte et d'efficacité.

L'invention vise un dispositif du type en question permettant tout à la fois d'augmenter l'efficacité d'un tel dispositif, notamment en réduisant le TMF, c'est-à-dire le temps de mise en froid de l'installation, sans altérer l'encombrement des dispositifs existants ou au contraire, à TMF constant, à diminuer l'encombrement de tels dispositifs.

### EXPOSE DE L'INVENTION

A cet effet, l'invention propose un dispositif de génération de froid mettant en œuvre le principe de la détente de « Joule-Thomson », comprenant un échangeur au sein duquel circule à contre-courant un fluide sous haute pression et sous basse pression.

Selon l'invention, l'échangeur thermique est constitué de l'empilement de pastilles réalisées en matériau poreux, et notamment fritté, constituant un mandrin cylindrique, au contact duquel est enroulé un capillaire au sein duquel circule le fluide haute pression, le fluide basse pression circulant à contre-courant à l'intérieur du mandrin poreux ainsi constitué.

En outre, on intercale entre chacune des pastilles réalisées en matériau fritté, un tissu poreux isolant thermique, typiquement réalisé en fibres de verre.

En d'autres termes, l'invention consiste fondamentalement à remplacer le mandrin et les ailettes de l'art antérieur par un empilement de matériau fritté et poreux, favorisant l'échange thermique du fluide basse pression avec le fluide haute pression circulant dans le capillaire périphérique en contact avec ledit matériau.

Cette optimisation de l'échange résulte de la nature du matériau constitutif du mandrin, et permet en outre de s'affranchir des ailettes optimisant l'échange thermique de l'art antérieur, et par voie de conséquence, permet d'optimiser la concentration en spires du capillaire au sein duquel circule le fluide haute pression, et par voie de conséquence permet d'optimiser la compacité du dispositif générateur de froid.

De plus, en raison de l'intercalation entre les pastilles de matériau fritté de grilles isolantes thermiquement, typiquement réalisées en fibres de verre, donc non conducteur de la chaleur, on réduit la conduction axiale et corolairement on optimise le fonctionnement du dispositif générateur de froid.

Avantageusement, les pastilles sont réalisées à base de fritté d'argent ou de fritté de cuivre.

Le capillaire est quant à lui réalisé en métal typiquement en cuivre, en acier inoxydable, voire en alliage cupronickel.

Selon une caractéristique avantageuse de l'invention, les spires du capillaire ne sont pas en contact l'une avec l'autre. A cet effet, on enroule concomitamment avec ledit capillaire, un fil isolant thermiquement, typiquement réalisé en fibre de verre et faisant fonction d'espaceur. Un tel fil assure différentes fonctions :
▪ isoler thermiquement deux spires consécutives du capillaire ;
▪ isoler thermiquement lesdites spires du tube extérne ou puits dans lequel le dispositif de l'invention est susceptible d'être introduit ;
▪ assurer une étanchéité du dispositif de l'invention avec un tel tube externe ou puits, contraignant le fluide basse pression à passer au travers des pastilles en matériau fritté, induisant une optimisation du rendement.

### BREVE DESCRIPTION DES FIGURES

La manière de réaliser l'invention et les avantages qui en découlent, ressortiront mieux de la description qui suit, donnée à titre indicatif et non limitatif à l'appui des figures annexées.
- la figure 1 est un schéma illustrant le principe de la détente « Joule-Thomson » mise en œuvre au niveau du dispositif générateur de froid.
- la figure 2 est une représentation schématique du dispositif de l'invention.
- la figure 3 est une vue analogue à la figure 2 illustrant le circuit respectif du fluide haute pression et basse pression ;
- la figure 4 est une représentation schématique d'un cryostat ;
- la figure 5 est une représentation schématique en section sagittale partielle de l'une des partie du cryostat de la figure 4.

### DESCRIPTION DETAILLEE DE L'INVENTION

On a donc représenté en relation avec la figure 1 le schéma de fonctionnement d'un dispositif mettant en œuvre la détente de « Joule-Thomson ». Ce schéma fait apparaître la source de fluide haute pression HP, ce fluide pouvant être un gaz typiquement argon, azote ou air, et le retour dudit fluide après détente.

On a représenté par le double serpentin (1), l'échangeur thermique à contre-courant entre le fluide haute pression émanant de la source haute pression HP, et le fluide basse pression, après détente au niveau de l'évaporateur (2), une valve de détente (3) étant montée avant l'évaporateur. L'ensemble est intégré au sein d'une enceinte à vide (4).

On a représenté au sein de la figure 2 le cœur de l'échangeur conforme à l'invention. Celui-ci est constitué par l'empilement de pastilles (5), réalisées en matériau poreux, et notamment en fritté à base d'argent. L'argent est en effet un très bon conducteur thermique et en outre s'avère facile à fritter. On pourrait également envisager d'utiliser du cuivre en remplacement de l'argent.

Typiquement, la porosité de ces pastilles est voisine de 100 nanomètres. En d'autres termes, les orifices générés par le frittage des pastilles présentent un diamètre typique de 100 nanomètres.

Ces pastilles (5), de forme globalement cylindrique, sont par exemple assemblées les unes aux autres au moyen de tiges de fixation (6), émanant du connecteur haute pression (7), et munies d'écrous (8) à leur base inférieure. Alternativement, les pastilles peuvent être collées entre elles.

Selon l'invention, ces pastilles (5) sont séparées les unes des autres par un intercalaire ou grille (9), réalisé en un matériau poreux non conducteur, typiquement constitué d'un tissé en fibres de verre. Ces intercalaires présentent une épaisseur typique de 0,3 millimètre. La mise en œuvre de tels intercalaires tend à s'opposer à toute conduction thermique axiale, optimisant la surface d'échange thermique entre les deux flux, respectivement basse pression et haute pression.

L'ensemble ainsi constitué par les pastilles et les intercalaires constitue un mandrin cylindrique, an contact duquel est enroulé un capillaire (10), au sein duquel circule le fluide haute pression. Ce capillaire est par exemple réalisé en cuivre, en acier inoxydable ou en un alliage cupro-nickel. Il présente typiquement un diamètre externe de 0,5 millimètre et un diamètre interne de 0,3 millimètre.

En raison du caractère poreux des pastilles (5), le fluide basse pression les traverse et les refroidit. A leur tour, eu égard au fait de leur caractère bon conducteur thermique, les pastilles refroidissent le fluide haute pression qui circule dans le capillaire. De fait, un bon contact thermique est nécessaire entre le capillaire et les pastilles.

La réalisation d'un tel dispositif peut être effectuée de la manière suivante.

En premier lieu, on réalise les pastilles (5) à l'aide d'un moule conformé en fonction de la forme souhaitée desdites pastilles. La poudre d'argent est versée dans le moule, et on élève la température du moule à une température inférieure à la température de fusion de l'argent, afin d'obtenir un simple frittage sans engendrer la fusion de la poudre.

Après réalisation des pastilles, on procède à leur empilement en intercalant les éléments isolant thermiques (9), ces derniers présentant un diamètre externe inférieur ou égal à celui des pastilles (5), de telle sorte qu'ils ne puissent entrer en contact avec le capillaire (10).

Ces pastilles et les intercalaires sont enfilés sur les tiges de maintien (6), par exemple filetées, et bloqués au moyen des écrous (8). Un mandrin est donc de facto constitué.

Le capillaire, par exemple réalisé en alliage cupro-nickel subit un traitement constitué par un dépôt d'argent, par exemple par électrolyse, si les pastilles sont réalisées en fritté d'argent. Ce dépôt a pour vocation de favoriser le contact ultérieur avec les pastilles (5), notamment lorsque l'on procède à la fixation dudit capillaire par soudure ou par brasure. Ainsi, après enroulement du capillaire (10) autour du mandrin, l'ensemble est placé dans un four pour engendrer le phénomène de brasure.

Alternativement, il peut être envisagé de consolider l'ensemble ainsi constitué par un liant conducteur thermique, par exemple constitué d'un film de colle type « solgel » chargée en poudre métallique, badigeonné dans la zone capillaire/pastille.

Selon une caractéristique avantageuse de l'invention, on cherche à éviter tout contact entre les spires consécutives du capillaire, afin d'éviter tout pont thermique entre elles.

A cet effet, il convient de rappeler que le dispositif de l'invention a vocation à être intégré dans un puits cylindrique d'un cryostat, tel qu'illustré au sein de la figure 4. Un tel cryostat (11) est traditionnellement maintenu sous vide. Il reçoit au sein de l'enceinte qu'il définit un détecteur infra rouge (12), positionné à l'aplomb d'une fenêtre (13) transparente au rayonnement à détecter. Enfin, il comporte deux puits (14), au sein desquels sont insérés dans chacun d'eux un dispositif conforme à l'invention, afin de générer le froid nécessaire au fonctionnement dudit détecteur.

On a représenté au sein de la figure 5, une vue schématique en section sagittale partielle de l'un des puits (14) muni du dispositif de l'invention.

Ainsi, afin de forcer le fluide basse pression, et notamment le gaz basse pression à traverser les pastilles poreuses (5), on positionne un fil (15) réalisé en matériau isolant, par exemple réalisé en fibres de verre ou en fibres de polyester tel que commercialisées sous la marque déposée terylène®, venant prendre appui entre deux spires consécutives du capillaire (10), c'est-à-dire dans l'intervalle séparant lesdites spires, et contre la paroi interne (16) du puits cylindrique (14). Le fil (15) est ainsi enroulé le long du mandrin, puis fixé à ses deux extrémités, typiquement par collage.

Ainsi, avec la mise en place de ce fil (15), on s'affranchit de tout pont thermique entre les spires d'une part, et entre les spires et le puits (14).

Les spires consécutives du capillaire (10) sont donc isolées thermiquement les unes des autres. En outre, les spires du capillaire (10) sont isolées thermiquement du puits (14).

Enfin, la présence du fil (15) confère une étanchéité du dispositif par rapport audit puits, contraignant le fluide basse pression à traverser les pastilles (5), et contribuant dès lors à optimiser le rendement du dispositif de l'invention.

Dans le cas particulier de la mise en œuvre du dispositif de l'invention à un détecteur infrarouge, la température de fonctionnement de ce dernier est comprise typiquement entre 77K et 250K.

La pression du fluide haute pression est typiquement comprise entre quelques dizaines à quelques centaines de bars.

Le dispositif conforme à l'invention permet d'augmenter considérablement la surface d'échange thermique en comparaison avec les dispositifs de l'art antérieur, du type comprenant un capillaire à ailettes, typiquement de 1000 fois à encombrement constant. On conçoit dès lors aisément que l'efficacité d'une telle machine à froid est elle-même augmentée, ou que l'encombrement d'une telle machine à froid peut être significativement réduit, tout en conservant les mêmes performances que les dispositifs de l'art antérieur. Ces résultats sont particulièrement appréciables dans le cadre des détecteurs infrarouges refroidis.

## Revendications

1. Dispositif de génération de froid mettant en œuvre le principe de la détente de « Joule-Thomson », comprenant un échangeur thermique (1) au sein duquel circule à contre-courant un fluide sous haute pression et sous basse pression, cependant :
▪ en ce que l'échangeur thermique est constitué de l'empilement de pastilles (5) réalisées en matériau poreux, et notamment fritté, constituant un mandrin cylindrique, à la périphérie et en contact duquel est enroulé un capillaire (10) au sein duquel circule le fluide haute pression, le fluide basse pression circulant à contre-courant à l'intérieur du mandrin poreux ainsi constitué ;
▪ et **caractérisé en ce qu'**entre chacune des pastilles (5) est intercalé un élément poreux isolant thermique (9).

2. Dispositif de génération de froid selon la revendication 1, ***caractérisé* en ce que** l'élément poreux isolant thermique (9) est constitué d'un tissu, notamment réalisé en fibres de verre.

3. Dispositif de génération de froid selon l'une des revendications 1 et 2, ***caractérisé* en ce que** les pastilles (5) sont de forme cylindrique, **en ce que** les éléments intercalaires isolant thermique (9) sont de forme circulaire, et **en ce que** le diamètre des éléments intercalaires (9) est inférieur ou égal au diamètre externe des pastilles (5).

4. Dispositif de génération de froid selon l'une des revendications 1 à 3, ***caractérisé* en ce que** les pastilles (5) sont réalisées à base de fritté d'argent ou de cuivre.

5. Dispositif de génération de froid selon l'une des revendications 1 à 4, ***caractérisé* en ce que** le capillaire (10) est réalisé en métal, notamment en cuivre, en acier inoxydable, ou en alliage cupronickel.

6. Dispositif de génération de froid selon la revendication 5, ***caractérisé* en ce que** le capillaire (10) reçoit un dépôt d'argent, fonction de la nature du matériau constitutif des pastilles (5), avant son enroulement sur le mandrin constitué par l'empilement des pastilles (5).

7. Dispositif de génération de froid selon l'une des revendications 1 à 6, ***caractérisé* en ce que** les spires définies par l'enroulement du capillaire (10) autour du mandrin constitué par l'empilement des pastilles (5) ne sont pas en contact les unes des autres.

8. Dispositif de génération de froid selon la revendication 7, ***caractérisé* en ce qu'**un fil isolant thermique (15) est enroulé sur les intervalles séparant les spires, ledit fil étant notamment réalisé à base de fibres de verre.

## Patentansprüche

1. Vorrichtung zur Kälteerzeugung, bei der das "Joule-Thomson" - Entspannungsprinzip umgesetzt wird, die einen Wärmetauscher (1) enthält, durch den eine Flüssigkeit unter hohem und unter niedrigem Druck in Gegenstromrichtung zirkuliert.
jedoch;
▪ dass der Wärmetauscher aus einem Stapel Pellets (5) besteht, hergestellt aus einem porösen, und insbesondere gesintertem Material, die einen zylindrischen Dorn bilden, um dessen Peripherie und in Kontakt mit ihm eine Kapillare (10) gewickelt ist, in der die Flüssigkeit unter Hochdruck zirkuliert, die Flüssigkeit unter Niederdruck zirkuliert in Gegenstromrichtung innerhalb des so gebildeten porösen Dorns;
▪ und **gekennzeichnet dadurch, dass** zwischen jedem der Pellets (5) ein wärmeisolierendes poröses Element (9) eingeschoben ist.

2. Vorrichtung zur Kälteerzeugung gemäß Anspruch 1, ***dadurch gekennzeichnet, dass*** das wärmeisolierende poröse Element (9) aus einem Gewebe besteht, das insbesondere aus Glasfasern hergestellt ist.

3. Vorrichtung zur Kälteerzeugung gemäß einem der Ansprüche 1 und 2, ***dadurch gekennzeichnet, dass*** die Pellets (5) zylinderförmig sind, dass die wärmeisolierenden Zwischenelemente (9) eine runde Form haben und dass der Durchmesser der Zwischenelemente (9) kleiner oder gleich dem Außendurchmesser der Pellets (5) ist.

4. Vorrichtung zur Kälteerzeugung gemäß einem der Ansprüche 1 bis 3, ***dadurch gekennzeichnet, dass*** die Pellets (5) auf Grundlage von gesintertem Silber oder Kupfer hergestellt werden.

5. Vorrichtung zur Kälteerzeugung gemäß einem der Ansprüche 1 bis 4, ***dadurch gekennzeichnet, dass*** die Kapillare (10) aus einem Metall hergestellt wird, insbesondere aus Kupfer, Edelstahl oder aus einer Kupfer-Nickel-Legierung

6. Vorrichtung zur Kälteerzeugung gemäß Anspruch 5, ***dadurch gekennzeichnet, dass*** die Kapillare (10) eine Silberbeschichtung erhält, in Abhängigkeit von der Art des Materials, aus dem die Pellets (5) bestehen, bevor sie auf den Dorn gewickelt wird, der durch den Pellets- (5) Stapel gebildet wird

7. Vorrichtung zur Kälteerzeugung gemäß einem der Ansprüche 1 bis 6, ***dadurch gekennzeichnet, dass*** die Windungen, die durch die Wicklung der Kapillare (10) um den Dorn, gebildet vom Pellets- (5) Stapel, definiert werden, untereinander keinen Kontakt haben.

8. Vorrichtung zur Kälteerzeugung gemäß Anspruch 7, ***dadurch gekennzeichnet, dass*** ein wärmeisolierender Draht (15) um die Intervalle gewickelt wird, die die Windungen trennen, dieser Draht wird insbesondere aus Glasfasern ausgeführt.

## Claims

1. A cold generation device implementing the "Joule-Thomson" expansion principle, comprising a heat exchanger (1) having a fluid under high pressure and under low pressure circulating in counterflow therein, wherein the heat exchanger is formed of a stack of pellets (5) made of a porous material, and particularly a sintered material, forming a cylindrical mandrel, having a capillary (10) wound at the periphery thereof and in contact therewith, the capillary having the high-pressure fluid circulating therethrough, the low-pressure fluid circulating in counterflow inside of the porous mandrel thus formed, ***characterized* in that** between each of the pellets (5) is interposed a thermally-insulating porous element (9).

2. The cold generation device of claim 1, ***characterized* in that** the porous thermally-insulating element (9) is formed of a fabric, particularly made of fiber glass.

3. The cold generation device of any of claims 1 and 2, ***characterized* in that** the pellets (5) have a cylindrical shape, **in that** the thermally-insulating intercalary elements (9) have a circular shape, and **in that** the diameter of the intercalary elements (9) is smaller than or equal to the external diameter of the pellets (5).

4. The cold generation device of any of claims 1 to 3, ***characterized* in that** the pellets (5) are made up of sintered silver or copper.

5. The cold generation device of any of claims 1 to 4, ***characterized* in that** the capillary (10) is made of metal, particularly of copper, of stainless steel, or of cupronickel alloy.

6. The cold generation device of claim 5, ***characterized* in that** the capillary (10) receives a silver deposit, which is a function of the nature of the material forming the pellets (5), before its winding on the mandrel formed by the stack of pellets (5).

7. The cold generation device of any of claims 1 to 6, ***characterized* in that** the spirals defined by the winding of the capillary (10) around the mandrel formed by the stack of pellets (5) are not in contact with one another.

8. The cold generation device of claim 7, ***characterized* in that** a thermally-insulating yarn (15) is wound on the intervals separating the spirals, said yarn being particularly made up of fiber glass.
